# EUROPÄISCHE PATENTANMELDUNG

(11) **EP 2 206 650 A1**
(43) Veröffentlichungstag der Anmeldung: **14.07.2010**
(21) Anmeldenummer: 09180090.4
(22) Anmeldetag: 21.12.2009
(51) Int. Cl.: B65B 13/18, B65B 13/22

(54) **Vorrichtung zur Ermittlung der Spannung eines Umreifungsbands o. dgl.**

(30) Priorität: 09.01.2009 DE 102009004480
(71) Anmelder: Cyklop GmbH, 50972 Köln (DE)
(72) Erfinder: Fritze, Rolf, 50389 Wesseling (DE)
(74) Vertreter: Hennicke, Ernst Rüdiger

(57) **Zusammenfassung**

Die erfindungsgemäße Vorrichtung (17) ermöglicht die Ermittlung der Bandspannung eines Umreifungsbands (11) oder eines anderen Umreifungsmaterials an einer Packstückumreifungsvorrichtung oder - maschine. Sie ist gekennzeichnet durch eine einen gespannten Umreifungsbandabschnitt 11' umlenkende Umlenkrolle (18), die an einer Umlenkrollenkonsole (17) drehbar gelagert angeordnet ist, wobei sich die Umlenkrollenkonsole (17) gegenüber einem Maschinengehäuse (20) oder -rahmen der Packstückumreifungsmaschine über mindestens eine Kraftmesseinrichtung (26), beispielsweise eine Druckmessdose abstützt. Die Erfindung ermöglicht es, die im Umreifungsband herrschende Zugkraft unter Berücksichtigung der geometrischen Verhältnisse an der Umlenkrollenkonsole unmittelbar aus dem von der Kraftmesseinrichtung gemessenen Wert zu ermitteln und hierdurch die Bandspannung exakt auf einen voreingestellten Wert einzustellen. (Hierzu einzige Figur)

## Beschreibung

Die Erfindung betrifft eine Vorrichtung zur Ermittlung der Spannung eines Umreifungsbands oder eines anderen Umreifungsmaterials an einer Packstückumreifungsvorrichtung oder -maschine.

Um Packstücke mit Stahl- oder Kunststoffbändern oder einem anderen Umreifungsmaterial zu umreifen und sie dadurch beispielsweise beim Transport zu sichern, sind Packstückumreifungsvorrichtungen oder - maschinen bekannt, mit deren Hilfe das jeweilige, um das Packstück herum geschlungene Umreifungsmaterial, beispielsweise ein Umreifungsband aus Kunststoff oder Stahl, gespannt und bei Erreichen der gewünschten Bandspannung mittels einer Verschlusshülse, einer Reibschweißverbindung oder auf andere Weise verschlossen wird. Um einerseits eine zuverlässige Sicherung des Packstückes mit dem Umreifungsband zu gewährleisten, andererseits aber zu verhindern, dass das Packstück von einer zu straff gespannten Umreifung beschädigt wird oder das Material beim Spannen gar reißt, ist es wichtig, die Spannung während des Spannvorganges zu überwachen und den Verschlussvorgang beispielsweise durch Betätigung einer Reibschweißeinreichtung bei Kunststoffbändern einzuleiten, sobald die korrekte Bandspannung erreicht wurde.

Bei bekannten Vorrichtungen wird die Bandspannung des Umreifungsmaterials durch Wahl des Drehmomentes an Elektromagnetkupplungen eingestellt, die zwischen einen Antriebsmotor und eine Spannvorrichtung eingebaut sind, mit der das Umreifungsband gespannt wird. Wenn das voreingestellte Drehmoment der Elektromagnetkupplung überschritten wird, rutscht die Kupplung durch. Die Drehzahl des Spannrades fällt hierdurch ab, was von einem Impulsaufnehmer festgestellt werden kann, der dann ein Signal ausgibt, dass die gewünschte Bandspannung erreicht ist und die Verschlussvorrichtung in Gang gesetzt werden kann. Der Vorteil dieser Anordnung besteht darin, dass die Bandspannung unabhängig vom Packstückumfang ist, was mit anderen, wegabhängigen Systemen nicht erreichbar ist. Bei solchen wegabhängigen Systemen erhält man bei kleinen Packstücken eine meist zu hohe Bandspannung und bei großen Packstücken eine Bandspannung, die für einen sicheren Transport des Packstückes zu niedrig ist. Nachteile einer Anordnung mit Elektromagnetkupplungen zur Einstellung der Bandspannung liegen vor allem darin, dass es nicht möglich ist, eine genau definierte Bandspannung einzustellen bzw. festzustellen, d.h. dass Aussagen über die Höhe der Bandspannung objektiv kaum möglich sind. Außerdem beeinflussen eine sich ändernde Betriebstemperatur, Veränderungen des Luftspaltes zwischen Ankerteil und Rotor des Antriebes, Lagerreibung im Getriebe u.dgl. die tatsächlich erreichte Bandspannung, die nicht unerheblich von einem Sollwert abweichen kann.

Aufgabe der Erfindung ist es, eine Vorrichtung der eingangs genannten Art zu schaffen, mit der es möglich ist, die Spannung eines Umreifungsbandes oder anderen Umreifungsmaterials exakt zu ermitteln bzw. genau auf einen voreingestellten Wert zu bringen.

Diese Aufgabe wird mit der Erfindung durch mindestens eine einen gespannten Umreifungsbandabschnitt umlenkende Umlenkrolle gelöst, die an einer Umlenkrollenkonsole drehbar gelagert angeordnet ist, wobei sich die Umlenkrollenkonsole gegenüber einem Maschinengehäuse oder
- rahmen der Packstückumreifungsmaschine oder -vorrichtung über mindestens eine Kraftmesseinrichtung abstützt.

Diese Ausgestaltung hat den Vorteil, dass die im Umreifungsband wirkende Zugkraft, die, verteilt auf den Bandquerschnitt, der Bandspannung entspricht, vollständig von der Umlenkrolle aufgenommen und als Lagerkräfte in die Umlenkrollenkonsole abgesetzt wird, wo sie dann unter Berücksichtigung der geometrischen Verhältnisse von der Kraftmesseinrichtung unmittelbar gemessen werden kann. Sobald die Kraftmesseinrichtung feststellt, dass die derart gemessene, tatsächliche Bandspannung einen voreingestellten Wert erreicht, wird die das Band spannende Spanneinrichtung stillgesetzt und die Umreifung kann durch Verschweißen der Bandenden oder durch Anbringen einer Verschlusshülse od.dgl. verschlossen werden. Wegen der hervorragenden Reproduzierbarkeit des Wertes für die Bandspannung, die also praktisch unmittelbar am Band mit Hilfe der an der Umlenkrollenkonsole angeordneten Umlenkrolle und der an der Konsole angreifenden Kraftmesseinrichtung festgestellt werden kann, lässt sich mit sehr hoher Genauigkeit eine voreingestellte Bandspannung in der Umreifung erreichen. Die die Genauigkeit negativ beeinflussenden Faktoren bei den früher üblichen Elektromagnetkupplungen fallen fort. Die weiterhin an den Umreifungsaggregaten vorhandenen Kupplungen werden zu reinen Schaltkupplungen.

Vorzugsweise weist die Kraftmesseinrichtung wenigstens eine Druckmessdose auf, die Kraft- oder Druckänderungen bei geringsten Schaltwegen oder Verschiebungen feststellt. Die Umlenkrollenkonsole ist vorzugsweise als im Maschinengehäuse oder -rahmen gelenkig gelagerter Hebel ausgestaltet, der an einem Festlager verschwenkbar angeordnet ist und sich unter Zwischenlage der Kraftmesseinrichtung an einem Loslager abstützt. Der Hebel kann als zweiarmiger Hebel, insbesondere als Kniehebel ausgestaltet sein und erlaubt hierdurch eine kompakte, gleichwohl stabile Konstruktion der Vorrichtung.

Besonders vorteilhaft ist es auch, wenn die Umlenkrollenkonsole an einer Bandspanneinheit der Vorrichtung oder Maschine angeordnet und um eine Drehachse eines Spann- oder Andruckrads der Spanneinheit verschwenkbar gelagert ist.

Die Umlenkrolle lenkt den Umreifungsbandabschnitt vorzugsweise über einen Winkel im Bereich zwischen 45° bis 105° um. Ganz besonders vorteilhaft ist es, wenn die Kraftmesseinrichtung so zwischen dem Maschinengehäuse oder -rahmen und der Umlenkrollenkonsole angeordnet und ausgerichtet ist, dass sie in Lage und Richtung mit der Kraftresultierenden der infolge der Bandspannung vom Lager der Umlenkrolle aufzunehmenden Lagerkräfte zusammenfällt. Hierdurch erreicht man, dass das Festlager der Umlenkrollenkonsole tatsächlich keine Kräfte aufzunehmen hat, die gesamten aus der Spannung des Bandes resultierenden, auf die Umlenkrolle ausgeübten Kräfte also vollständig über die Kraftmesseinrichtung an das Loslager abgetragen werden und die Lagerkräfte somit ohne Umrechnung unmittelbar in der Kraftmesseinrichtung ablesbar sind. Durch einfache Zerlegung der so ablesbaren Kraftresultierenden in Richtung der von der Umlenkrolle wegführenden Bandenden des Umreifungsbandabschnittes lässt sich unter Berücksichtigung des Querschnittes des Umreifungsbandes die Bandspannung besonders einfach ermitteln.

Als vorteilhaft hat es sich auch erwiesen, wenn die Kraftmesseinrichtung zwischen der Umlenkrollenkonsole und einer Betätigungsvorrichtung für eine Andruckeinrichtung der Spanneinheit angeordnet ist, so dass die Kraftmesseinrichtung bei ansteigender Bandspannung zunehmend auf die Betätigungsvorrichtung drückt und hierdurch einen stärker werdenden Andruck der Andruckeinrichtung beim Spannen des Umreifungsbandes bewirkt. Die Betätigungsvorrichtung kann im Wesentlichen aus zwei in einem Kniegelenk gelenkig miteinander verbundenen Druckstangen bestehen, wobei die erste Druckstange an ihrem vom Kniegelenk abgewandten Ende am Maschinengehäuse oder -rahmen und die zweite Druckstange an ihrem vom Kniegelenk abgewandten Ende an der Andruckvorrichtung gelenkig angeschlossen sind und die Kraftmesseinrichtung am Kniegelenk angreift. Hierdurch lässt sich schon mit vergleichsweise geringem, von der Kraftmesseinrichtung im Kniegelenk abgesetzten Kräften eine große Druckkraft in den Druckstangen, insbesondere der an der Andruckvorrichtung gelenkig angeschlossenen zweiten Druckstange erzeugen und die Andruckeinrichtung somit mit großer Kraft beaufschlagen. Die Andruckeinrichtung weist beispielsweise einen im Maschinengehäuse oder -rahmen schwenkbar gelagerten, zweiarmigen Druckhebel auf, an dessen ersten Hebelarm die Betätigungsvorrichtung angreift und an dessen zweiten Hebelarm eine gegen das Spannrad unter Zwischenlage des Umreifungsbandes anstellbare Andruckrollenanordnung gehaltert ist, die dann bei zunehmender Bandspannung im Umreifungsband mit wachsender Kraft gegen das Spannrad gedrückt wird und dabei das Umreifungsband zunehmend fester zwischen sich und dem Spannrad festhält, so dass das Band beim weiteren Spannen nicht durchrutschen kann.

Weitere Merkmale und Vorteile der Erfindung ergeben sich aus der nachfolgenden Beschreibung und der Zeichnung, in der eine bevorzugte Ausführungsform der Erfindung anhand eines Beispiels dargestellt ist. Die einzige Figur zeigt eine erfindungsgemäße Vorrichtung an einer Packstückumreifungsmaschine in einer Vorderansicht.

Die in der Zeichnung in ihrer Gesamtheit mit 10 bezeichnete Anordnung dient zum Spannen eines Umreifungsbands 11 in einer nicht näher dargestellten Packstückumreifungsmaschine, mit der Packstücke verschiedener Art, beispielsweise Paletten mit Holzbohlen, Zeitungspakete oder Dachpfannen umreift werden können. Das Umreifungsband 11 ist zum Spannen zwischen einem drehbar angetriebenen Spannrad 12 und einer Andruckrollenanordnung 13 mit zwei Andruckrollen 14, 15 eingeklemmt und wird bei Betätigung des (nicht gezeigten) Spannradantriebs von diesem straff gezogen.

Zur Ermittlung der Bandspannung in dem Umreifungsband 11 ist erfindungsgemäß eine insgesamt mit 16 bezeichnete Vorrichtung vorgesehen, die eine an einer Umlenkrollenkonsole 17 drehbar gelagerte Umlenkrolle 18 aufweist, mit deren Hilfe ein gespannter Umreifungsbandabschnitt 11' über einen Winkel von ca. 80° umgelenkt wird. Die Umlenkrollenkonsole ist als am Maschinenrahmen um die Achse 21 des Spannrads gegenüber dem Maschinenrahmen 20 gelenkig gelagerter, zweiarmiger Kniehebel 22 ausgestaltet, dessen einer Hebelarm 23 durch den Abstand der Achse 21 des Spannrads 13 von der Drehachse 24 der Umlenkrolle 18 definiert ist. Mit dem hiervon etwa senkrecht nach oben abknickenden, zweiten Hebelarm 25 stützt sich die Umlenkrollenkonsole 18 über eine Kraftmesseinrichtung 26 in Form einer Druckmessdose gegenüber dem Maschinenrahmen 20 mittelbar über eine Betätigungsvorrichtung 27 ab, die auf eine die Andruckrollenanordnung 14 tragende Andruckeinrichtung 28 wirkt und die zwischen dem Spannrad und den Andruckrollen wirksame Andruckkraft in nachstehend noch beschriebener Weise reguliert.

Man erkennt, dass durch die vorteilhafte Verwendung einer das Umreifungsband umlenkenden Umlenkrolle es unter Berücksichtigung der geometrischen Verhältnisse an der Umlenkrollenkonsole, also der wirksamen Hebelarme und der von diesen eingeschlossenen Winkel sowie der Richtung der Kraftaufnahme im die Druckmessdose 26 tragenden Loslager 28 es möglich ist, die in dem Umreifungsband herrschende Spannung, also die Zugkraft im Band pro Bandquerschnittsfläche unmittelbar aus der von der Kraftmesseinrichtung festgestellten Kraft abzulesen, indem das Momentengleichgewicht um die Achse 21 des Spannrads 12 aufgestellt wird, wobei in dieses Momentengleichgewicht einerseits die infolge der Bandspannung auf das Umlenkrad wirkenden Lagerkräfte und andererseits die an der Kraftmesseinrichtung gemessenen Reaktionskräfte einfließen. Da die Umlenkrollenkonsole während des Spannvorgangs ihre Lage relativ zum Maschinengehäuse nicht oder jedenfalls nicht merklich ändert, bleiben die geometrischen Verhältnisse während des Spannvorgangs gleich und die von der Druckmessdose ermittelte Reaktionskraft ist proportional zur Größe der Bandspannung in dem Umreifungsband. Mit eben dieser Reaktionskraft drückt die Kraftmesseinrichtung 26 wie schon angedeutet auf die Betätigungsvorrichtung 27 für die Andruckeinrichtung 28. Die Betätigungsvorrichtung besteht dabei im Wesentlichen aus zwei in einem Kniegelenk 29 gelenkig miteinander verbundenen Druckstangen 30A, 30B, wobei sich die erste, obere Druckstange 30A an ihrem vom Kniegelenk abgewandten Ende 31 am Maschinenrahmen 20 abstützt, während die zweite Druckstange 30B an ihrem vom Kniegelenk 29 abgewandten, unteren Ende 32 an der Andruckeinrichtung 28 gelenkig angeschlossen ist. Die Andruckeinrichtung besteht im Wesentlichen aus einem am Maschinenrahmen 20 schwenkbar gelagerten, zweiarmigen Druckhebel 33, an dessen ersten Hebelarm 33A das untere Ende 32 der Druckstange 30B angreift und an dessen zweiten Hebelarm 33B die gegen das Spannrad 12 unter Zwischenlage des Umreifungsbandes 11 anstellbare Andruckrollenanordnung 13 schwenkbar befestigt ist. Je größer die Kraft ist, die infolge der Bandspannung über die Umlenkrolle 18 und die Umlenkrollenkonsole 17 in die Kraftmesseinrichtung 26 eingeleitet und von dieser im Kniegelenk 29 mittelbar über die Betätigungsvorrichtung in das Maschinengehäuse 20 abgetragen wird, umso größer sind auch die Längskräfte in den Druckstangen 30A, 30B und mit umso größerer Kraft wird die Andruckrollenanordnung 13 von dem von der Druckstange 30B nach unten gedrückten Druckhebel 33 gegen das Spannrad angestellt, um so ein Durchrutschen des Umreifungsbandes zwischen Spannrad und Andruckrollenanordnung wirksam zu unterbinden. Sobald die Kraftmesseinrichtung einen einer gewünschten Bandspannung entsprechenden Wert der ermittelten Reaktionskraft erreicht, wird in nicht näher dargestellter Weise ein Signal ausgegeben, das dafür sorgt, dass der Spannantrieb stillgesetzt und eine nicht dargestellte Schweißeinrichtung zum Verschweißen der Bandenden des Umreifungsbandes betätigt wird.

Die Erfindung ist nicht auf das dargestellte und beschriebene Ausführungsbeispiel beschränkt. Beispielsweise kann die erfindungsgemäße Vorrichtung nicht nur in Umreifungsmaschinen, sondern beispielsweise auch an handbetätigten Umreifungsvorrichtungen zum Einsatz kommen, mit denen Packstückumreifungen insbesondere an großen Packstücken von Hand erzeugt werden. Es versteht sich auch, dass die Erfindung nicht nur zur Ermittlung der Bandspannung eines Umreifungsbands, sondern auch anderer Umreifungsmaterialien wie z.B. Umreifungsschnüren, -drähten o.dgl. eingesetzt werden kann. Insoweit soll der Begriff "Bandspannung" entsprechend weit und generell im Sinne von Zugspannung verstanden werden.

## Patentansprüche

1. Vorrichtung zur Ermittlung der Spannung eines Umreifungsbands oder anderen Umreifungsmaterials an einer Packstückumreifungsvorrichtung oder -maschine, **gekennzeichnet durch** mindestens eine einen gespannten Umreifungsbandabschnitt (11') umlenkende Umlenkrolle (18), die an einer Umlenkrollenkonsole (17) drehbar gelagert angeordnet ist, wobei sich die Umlenkrollenkonsole (17) gegenüber einem Maschinengehäuse (20) oder -rahmen der Packstückumreifungsmaschine oder -vorrichtung über mindestens eine Kraftmesseinrichtung (26) abstützt.

2. Vorrichtung nach Anspruch 1, **dadurch gekennzeichnet, dass** die Kraftmesseinrichtung (26) wenigstens eine Druckmessdose aufweist.

3. Vorrichtung nach Anspruch 1 oder 2, **dadurch gekennzeichnet, dass** die Umlenkrollenkonsole (17) als im Maschinengehäuse oder
- rahmen (20) gelenkig gelagerter Hebel (22) ausgestaltet ist, der an einem Festlager (21) verschwenkbar angeordnet ist und sich unter Zwischenlage der Kraftmesseinrichtung (26) an einem Loslager (29) abstützt.

4. Vorrichtung nach Anspruch 3, **dadurch gekennzeichnet, dass** der Hebel (22) als zweiarmiger Hebel, insbesondere als Kniehebel (23, 25) ausgestaltet ist.

5. Vorrichtung nach einem der Ansprüche 1 bis 4, **dadurch gekennzeichnet, dass** die Umlenkrollenkonsole (17) an einer Bandspanneinheit (10) der Vorrichtung oder Maschine angeordnet und um eine Drehachse (21) eines Spann- oder Andruckrads (12) der Spanneinheit verschwenkbar gelagert ist.

6. Vorrichtung nach einem der Ansprüche 1 bis 5, **dadurch gekennzeichnet, dass** die Umlenkrolle (18) den Umreifungsbandabschnitt (11') über einen Winkel im Bereich zwischen 45° bis 105° umlenkt.

7. Vorrichtung nach einem der Ansprüche 1 bis 6, **dadurch gekennzeichnet, dass** die Kraftmesseinrichtung (26) so zwischen dem Maschinengehäuse oder -rahmen (20) und der Umlenkrollenkonsole (17) angeordnet und ausgerichtet ist, dass sie in Lage und Richtung mit der Kraftresultierenden der infolge der Bandspannung vom Lager (24) der Umlenkrolle (18) aufzunehmenden Lagekräfte zusammenfällt.

8. Vorrichtung nach einem der Ansprüche 1 bis 7, **dadurch gekennzeichnet, dass** die Kraftmesseinrichtung (26) zwischen der Umlenkrollenkonsole (17) und einer Betätigungsvorrichtung (27) für eine Andruckeinrichtung (28) der Spanneinheit (10) angeordnet ist.

9. Vorrichtung nach Anspruch 8, **dadurch gekennzeichnet, dass** die Betätigungsvorrichtung (27) im Wesentlichen aus zwei in einem Kniegelenk (29) gelenkig miteinander verbundenen Druckstangen (30A,B) besteht, wobei die erste Druckstange (30A) an ihrem vom Kniegelenk (29) abgewandten Ende (31) am Maschinengehäuse oder
- rahmen (20) und die zweite Druckstange (30B) an ihrem vom Kniegelenk (29) abgewandten Ende (32) an der Andruckeinrichtung (28) gelenkig angeschlossen sind und die Kraftmesseinrichtung (26) am Kniegelenk (29) angreift.

10. Vorrichtung nach Anspruch 8 oder 9, **dadurch gekennzeichnet, dass** die Andruckeinrichtung (28) einen im Maschinengehäuse oder
- rahmen (20) schwenkbar gelagerten, zweiarmigen Druckhebel (33) aufweist, an dessen ersten Hebelarm (33A) die Betätigungsvorrichtung (27) angreift und an dessen zweiten Hebelarm (33B) eine gegen das Spannrad (12) unter Zwischenlage des Umreifungsbands (11) anstellbare Andruckrollenanordnung (13) gehaltert ist.
